# FASCICULE DE BREVET EUROPEEN

(11) **EP 1 884 735 B1**
(45) Date de publication et mention de la délivrance du brevet: **17.03.2010**
(21) Numéro de dépôt: 07290864.3
(22) Date de dépôt: 10.07.2007
(51) Int. Cl.: F41G 3/00

(54) **Dispositif de commande du tir pour un système d'arme monté sur véhicule et procédé de mise en oeuvre d'un tel dispositif**
Feuerleiteinrichtung eines auf einem Fahrzeug montierten Waffensystems und Verfahren zur Implementierung einer solchen Einrichtung
Firing control device for a vehicle-mounted weapon system and method of implementing such a device

(30) Priorité: 24.07.2006 FR 0606824
(43) Date de publication de la demande: 06.02.2008
(73) Titulaire: NEXTER Systems, 42328 Roanne Cedex (FR)
(72) Inventeur: Claquin, Jean-Yves, 78390 Bois d'Arcy (FR)
(74) Mandataire: Célanie, Christian

(56) Documents cités:
- EP-A- 1 679 483
- GB-A- 2 071 287
- US-A- 5 966 859

## Description

Le domaine technique de l'invention est celui des dispositifs et des procédés permettant la commande du tir d'un système d'arme monté sur véhicule.

Les systèmes d'armes les plus empiriques sont reliés à un dispositif de commande de tir qui provoque tout simplement le tir dès qu'il est actionné par l'utilisateur.

Pour augmenter la précision du tir il est connu de réaliser des systèmes d'armes dotés d'un dispositif de conduite de tir.

Les conduites de tir des véhicules blindés comportent aujourd'hui des moyens permettant d'assurer le tir de l'arme lorsque cette dernière est correctement orientée par rapport à la cible.

Il est ainsi possible aujourd'hui de prendre en compte la situation courante du véhicule blindé afin de déterminer l'instant optimum du tir.

Il est par exemple possible dans une certaine mesure de prendre en compte les perturbations subies par le véhicule lors de son déplacement.

Dans ce cas, la conduite de tir intègre également les signaux fournis par des capteurs spécifiques qui permettent notamment de mesurer les mouvements du véhicule ou du tube de l'arme (arcure) occasionnés par les accélérations du tube dues aux déplacements du véhicule.

Cependant la recherche de la précision du tir conduit le plus souvent à retarder le déclenchement du tir ce qui nuit à la sécurité du tireur.

On connaît par le brevet EP1679483 un procédé de commande de ralliement d'un système d'arme d'une plate-forme de tir. Suivant ce brevet les motorisations de la plate-forme peuvent être commandées directement d'une façon manuelle ou bien automatiquement à partir du calculateur de tir. Cependant ce brevet est muet sur les moyens de commande du tir lui-même et sur les possibilités d'améliorer la précision du tir.

On connaît aussi par le brevet US5966859 différents dispositifs permettant d'améliorer le contrôle du tir d'une arme de petit calibre individuelle. Ces moyens utilisent par exemple une analyse du rythme cardiaque du tireur de façon à déterminer le meilleur moment pour déclencher le tir. Ce brevet décrit également un moyen de déclenchement de tir dans lequel un détecteur de cible permet de n'autoriser le tir que lorsque l'arme se trouve effectivement alignée avec la cible. Une telle solution n'est cependant pas transposable à un dispositif de commande de tir intégré à un véhicule car les conditions de tir et les paramètres influençant la précision du tir sont très différents.

Le but de l'invention est de proposer un dispositif et un procédé de commande du tir d'une arme monté sur un véhicule et qui permettent d'assurer à chaque instant à l'utilisateur la possibilité de tirer dans les meilleures conditions opérationnelles nécessaires.

Ainsi, l'invention a pour objet un dispositif de commande du tir pour un système d'arme monté sur véhicule, dispositif comprenant un moyen de commande de tir qui est relié à un calculateur de tir raccordé à des capteurs et pouvant déterminer l'instant de tir en fonction de données relatives à l'environnement de tir et/ou au comportement du système d'arme, dispositif caractérisé en ce que le calculateur de tir incorpore un moyen de traitement de l'information qui assure un calcul de l'instant de tir suivant au moins deux modes de détermination différents, un mode donnant priorité à la précision du tir et un mode donnant priorité à la rapidité du tir, le moyen de commande de tir permettant le choix de l'un ou de l'autre des modes de calcul de l'instant de tir.

Le moyen de commande de tir pourra par exemple comporter un bouton à double course, la course la plus courte correspondant au mode donnant la priorité à la précision, la course la plus longue correspondant au mode donnant priorité à la rapidité.

Alternativement, le moyen de commande de tir pourra comporter au moins deux actionneurs distincts, l'un associé au mode donnant la priorité à la précision, l'autre associé au mode donnant priorité à la rapidité.

Le moyen de commande de tir pourra ainsi comporter deux boutons, l'un associé au mode donnant la priorité à la précision, l'autre associé au mode donnant priorité à la rapidité.

Le calculateur pourra être couplé à un moyen assurant le pointage d'un armement vers une cible visée.

Le calculateur pourra être couplé à des capteurs qui donnent des informations sur les paramètres influant sur la précision du tir.

L'invention a également pour objet un procédé de commande du tir d'un système d'arme monté sur véhicule, procédé dans lequel un calculateur de tir relié à des capteurs détermine l'instant de tir en fonction de données relatives à l'environnement du système d'arme, un opérateur déclenchant le tir par une action sur un moyen de commande de tir, procédé caractérisé en ce que, l'opérateur a le choix entre deux modes de tir différents, un mode donnant la priorité à la précision du tir et un mode donnant la priorité à la rapidité du tir, le choix de l'un ou l'autre des modes par l'opérateur à l'aide du moyen de commande de tir conduisant le calculateur à mettre en oeuvre au niveau d'un moyen de traitement de l'information un calcul de l'instant de tir suivant au moins deux modes de détermination différents, moyen assurant ainsi le déclenchement de tir en mettant en oeuvre une condition de déclenchement de tir différente.

Lorsque l'opérateur choisit le mode de tir avec priorité à la précision, la condition de déclenchement de tir sera plus sévère que lorsque l'opérateur choisit le mode de tir avec priorité à la rapidité.

La condition de déclenchement correspondant au mode de tir avec priorité à la rapidité pourra être choisie de telle sorte que le délai d'ouverture de la fenêtre de tir associée soit inférieur ou égal à une demi-seconde.

Suivant un mode particulier de réalisation, le moyen de traitement de l'information pourra mettre en oeuvre des algorithmes calculant à chaque instant l'erreur qui serait commise si le tir était déclenché à l'instant considéré, le moyen n'autorisant le tir que si l'erreur prévisible est inférieure à un certain seuil, le seuil choisi étant différent suivant le mode de tir choisi.

L'invention sera mieux comprise à la lecture de la description qui va suivre d'un mode particulier de réalisation, description faite en référence aux dessins annexés et dans lesquels :
- la figure 1 est un schéma d'architecture d'un dispositif de commande de tir selon un mode de réalisation de l'invention,
- la figure 2 montre une variante de réalisation d'un moyen de commande de tir mis en oeuvre par l'invention.

En se reportant à la figure 1, un système d'arme 1 comprend un tube 2 qui est monté pivotant sur des tourillons 3 par rapport à une tourelle 4. Cette dernière est elle-même montée pivotante autour d'un axe vertical 5 par rapport à un véhicule (non représenté).

Des moyens de motorisation 6 et 7 assurent respectivement le pivotement en gisement et en site du système d'arme pour permettre son pointage en direction d'une cible (non représentée). Ces moyens de motorisation sont commandés par un dispositif de pointage 8 qui est destiné à assurer l'orientation du système d'arme 1 vers la cible visée. Des moyens de visée optiques (non représentés) sont par ailleurs utilisés pour désigner la cible, c'est-à-dire indiquer sa direction au système d'arme.

Ce système d'arme est associé à un dispositif 9 de commande du tir. Le dispositif 9 comprend un moyen de commande de tir 10 (comportant ici un bouton poussoir 16) qui est relié à un calculateur de tir 11. Le moyen de commande de tir 10 est destiné à détecter un ordre de tir donné par l'opérateur.

Le calculateur 11 est par ailleurs destiné à déterminer l'instant de tir en fonction de données relatives à l'environnement de tir et/ou au comportement du système d'arme 1.

A cet effet, le calculateur 11 incorpore un moyen de traitement de l'information 14, par exemple un algorithme de détermination de l'instant de tir et il est relié, d'une part au dispositif de pointage 8 et d'autre part à différents capteurs 12, 13 qui donnent des informations sur les paramètres influant sur la précision du tir. On pourra considérer par exemple : les paramètres météorologiques (vitesse et direction du vent), les paramètres sur la géométrie du tube de l'arme (déformation ou arcure), les paramètres de la dynamique du système d'arme (intensité et orientation du vecteur accélération appliqué au tube de l'arme)...

On n'a représenté schématiquement sur la figure 1, que deux blocs 12 et 13. Bien entendu, cette représentation ne préjuge pas du nombre et de la nature des capteurs qui seront effectivement mis en oeuvre.

L'Homme du Métier choisira les capteurs en fonction des caractéristiques fonctionnelles de son moyen de traitement de l'information 14 assurant le déclenchement du tir.

De tels moyens sont biens connus de l'Homme du Métier et il n'est pas nécessaire de les décrire en détails.

On notera simplement qu'ils pourront comporter différents algorithmes de calcul qui utilisent les informations fournies par le dispositif de pointage 8 (informations permettant de déterminer l'écart entre l'orientation du tube et la cible visée) ainsi que celles issues des capteurs d'environnement (12,13). Ces algorithmes calculent ainsi à chaque instant l'erreur qui serait commise si le tir était effectivement déclenché à l'instant considéré. On pourra définir l'erreur comme un écart en mètres entre le point visé et le point d'impact prévu compte tenu de l'environnement de tir.

Lorsque le calculateur 11 détecte un ordre de tir donné par le moyen de commande 10, le moyen 14 n'autorise donc le déclenchement de ce tir que si l'erreur prévisible calculée est inférieure à un certain niveau ou seuil qui est une valeur ou bien un jeu de valeurs caractérisant une loi prédéfinie donnant, par exemple, la variabilité du seuil en fonction du temps et incorporée(s) dans une mémoire ou un registre du calculateur 11.

Le moyen de traitement 14 incorpore donc également un algorithme de comparaison de l'erreur calculée avec ce (ou ces) seuil(s), algorithme qui permet ainsi d'autoriser un ordre de tir qui est ensuite transmis à l'arme par la ligne de commande de tir 15. Il serait bien entendu possible de mettre en oeuvre un moyen de traitement de l'information 14 de type analogique (dépourvu d'algorithmes mais mettant en oeuvre des filtres électroniques).

Conformément à l'invention, on mettra en oeuvre un moyen de traitement de l'information 14 qui peut faire appel à au moins deux conditions de déclenchement de tir différentes (par exemple en mettant en oeuvre deux valeurs ou deux jeux de valeurs de seuils différents, ou encore en mettant en oeuvre deux modes de calculs différents de l'instant de tir).

Ces conditions ou niveaux de déclenchement sont schématisés sur la figure par les blocs 16 et 17 qui figurent par exemple deux mémoires ou registres différents du calculateur 11 auxquels fait appel le moyen de traitement 14 en fonction des commandes reçues du moyen 10.

Le moyen de traitement 14 comporte ainsi, avec des moyens relativement simples, deux modes de détermination de l'instant de tir : un mode donnant priorité à la précision du tir et un mode donnant priorité à la rapidité du tir.

En effet, choisir un seuil d'erreur faible conduit à donner lors du déclenchement tir une priorité à la précision du tir. Il en découlera un intervalle plus important pour le déclenchement effectif du tir (ouverture de la fenêtre de tir).

Inversement choisir un seuil d'erreur plus important permet de diminuer la précision du tir mais donne une priorité à la rapidité du tir. On maîtrise ainsi dans une certaine mesure la rapidité de déclenchement du tir. On pourra définir ce seuil de priorité à la vitesse de telle sorte que le délai d'ouverture de la fenêtre de tir ne dépasse pas la demi-seconde. Selon un autre mode de réalisation on pourra, au lieu de choisir un seuil différent, mettre en oeuvre pour chaque mode de fonctionnement des algorithmes (ou moyens analogiques) différents et n'utilisant notamment pas le même mode de calcul de l'erreur.

Dans le mode donnant la priorité à la rapidité du tir on pourra par exemple utiliser un algorithme ignorant certaines sources d'erreur qui seront prises en compte au niveau du mode donnant la priorité à la précision du tir.

L'invention incorpore par ailleurs un moyen de commande de tir 10 qui permet le choix de l'un ou de l'autre des modes de tir.

Suivant l'exemple de la figure 1, on a représenté un moyen de commande de tir 10 sous la forme d'un bouton poussoir 16 ayant deux courses possibles :
- une course faible C1 dans laquelle il commande au calculateur 11 d'utiliser le seuil 16 correspondant à la priorité à la précision du tir (seuil d'erreur le plus faible par exemple),
- une course longue C2 dans laquelle il commande au calculateur d'utiliser le seuil 17 correspondant à la priorité à la rapidité du tir (seuil d'erreur le plus fort par exemple).

D'un point de vue ergonomique, utiliser un seul bouton avec deux courses (bouton à double détente) est un bon moyen permettant de donner à un utilisateur un choix naturel de l'un ou de l'autre des modes de tir.

Si les circonstances opérationnelles permettent de privilégier la précision du tir, l'opérateur enfoncera d'une course réduite le moyen de commande 10. Il peut en effet maîtriser sa commande de tir et attendre la durée nécessaire pour que la précision soit assurée.

Si les circonstances nécessitent un tir rapide, la course C2 la plus longue est choisie et il est naturel pour un utilisateur d'enfoncer le bouton de tir au maximum pour déclencher le tir au plus tôt.

On notera par ailleurs qu'il est possible de passer d'un mode à l'autre si le besoin opérationnel apparaît.

Un utilisateur peut dans un premier temps privilégier la précision du tir en maintenant le bouton de tir 16 à mi-course, puis se raviser et déclencher le tir rapide en poursuivant le mouvement d'enfoncement.

Le moyen de traitement de l'information 14 verra son seuil modifié (ou son mode de fonctionnement modifié) et changera automatiquement de mode de tir.

Il est bien entendu possible de définir des moyens de commande de tir de structure différente.

On pourrait ainsi avoir un moyen de commande 10 réalisé sous la forme d'un levier pivotant, le choix du mode de tir pourra alors être fait en fonction du sens de rotation du levier.

On pourra déclencher le tir avec priorité à la précision par une rotation dans le sens des aiguilles d'une montre et le tir avec priorité à la rapidité avec une rotation dans le sens inverse des aiguilles d'une montre.

On pourrait définir un moyen de commande de tir comportant deux actionneurs distincts, un pour chaque mode de tir.

La figure 2 montre ainsi de façon schématique un moyen de commande de tir 10 comportant deux actionneurs ou boutons poussoirs 16a, 16b. Le bouton poussoir 16a permet de commander le tir avec une priorité à la précision (choix du seuil 16). Le bouton poussoir 16b permet de commander le tir avec une priorité à la rapidité (choix du seuil 17).

Il est possible pour l'utilisateur d'enfoncer successivement l'un puis l'autre des boutons. Dans ce cas, pour éviter toute ambiguïté, on pourra prévoir au niveau du moyen de traitement de l'information 14 des moyens permettant de privilégier le mode "rapidité du tir".

Ainsi, lorsqu'un opérateur aura enfoncé le bouton 16a en premier lieu, puis ensuite enfoncé le bouton 16b, le moyen de traitement 14 retiendra le seuil correspondant à la priorité à la rapidité (deuxième ordre donné par l'utilisateur).

Bien entendu la figure 2 est une représentation schématique. Le moyen de commande mis en oeuvre pourra associer un actionneur d'une technologie donnée pour le choix du mode "priorité à la précision" et un actionneur d'une autre technologie pour le mode "priorité à la rapidité. On pourra ainsi associer un bouton et une pédale ou bien une commande vocale (précision) et un bouton (rapidité)...

A titre de variante on pourra associer au dispositif de pointage 8 un dispositif de poursuite automatique de cible.

## Revendications

1. Dispositif (9) de commande du tir pour un système d'arme (1) monté sur véhicule, dispositif comprenant un moyen (10) de commande de tir qui est relié à un calculateur de tir (11) raccordé à des capteurs (12,13) et pouvant déterminer l'instant de tir en fonction de données relatives à l'environnement de tir et/ou au comportement du système d'arme, dispositif ***caractérisé en ce que*** le calculateur de tir (11) incorpore un moyen de traitement de l'information (14) qui assure un calcul de l'instant de tir suivant au moins deux modes de détermination différents, un mode donnant priorité à la précision du tir et un mode donnant priorité à la rapidité du tir, le moyen de commande de tir (10) permettant le choix de l'un ou de l'autre des modes de calcul de l'instant de tir.

2. Dispositif de commande du tir selon la revendication 1, **caractérisé en ce que** le moyen de commande de tir (10) comporte un bouton (16) à double course, la course la plus courte (C1) correspondant au mode donnant la priorité à la précision, la course la plus longue (C2) correspondant au mode donnant priorité à la rapidité.

3. Dispositif de commande du tir selon la revendication 1, **caractérisé en ce que** le moyen de commande de tir (10) comporte au moins deux actionneurs distincts (16a,16b), l'un associé au mode donnant la priorité à la précision, l'autre associé au mode donnant priorité à la rapidité.

4. Dispositif de commande du tir selon la revendication 3, **caractérisé en ce que** le moyen de commande de tir (10) comporte deux boutons (16a,16b), l'un (16a) associé au mode donnant la priorité à la précision, l'autre (16b) associé au mode donnant priorité à la rapidité

5. Dispositif de commande de tir selon une des revendications 1 à 4, **caractérisé en ce que** le calculateur (11) est couplé à un moyen (8) assurant le pointage d'un armement vers une cible visée.

6. Dispositif de commande de tir selon une des revendications 1 à 5, **caractérisé en ce que** le calculateur (11) est couplé à des capteurs (12,13) qui donnent des informations sur les paramètres influant sur la précision du tir.

7. Procédé de commande du tir d'un système d'arme monté sur véhicule, procédé dans lequel un calculateur de tir (11) relié à des capteurs (12,13) détermine l'instant de tir en fonction de données relatives à l'environnement du système d'arme, un opérateur déclenchant le tir par une action sur un moyen de commande de tir (10), procédé ***caractérisé en ce que**,* l'opérateur a le choix entre deux modes de tir différents, un mode donnant la priorité à la précision du tir et un mode donnant la priorité à la rapidité du tir, le choix de l'un ou l'autre des modes par l'opérateur à l'aide du moyen de commande de tir (10) conduisant le calculateur (11) à mettre en oeuvre au niveau d'un moyen (14) de traitement de l'information un calcul de l'instant de tir suivant au moins deux modes de détermination différents, moyen assurant ainsi le déclenchement de tir en mettant en oeuvre une condition de déclenchement de tir différente.

8. Procédé de commande de tir selon la revendication 7, **caractérisé en ce que**, lorsque l'opérateur choisit le mode de tir avec priorité à la précision, la condition de déclenchement de tir est plus sévère que lorsque l'opérateur choisit le mode de tir avec priorité à la rapidité.

9. Procédé de commande de tir selon une des revendications 7 ou 8, **caractérisé en ce que**, la condition de déclenchement correspondant au mode de tir avec priorité à la rapidité est choisie de telle sorte que le délai d'ouverture de la fenêtre de tir associée soit inférieur ou égal à une demi-seconde.

10. Procédé de commande de tir selon une des revendications 7 à 9, **caractérisé en ce que** le moyen (14) de traitement de l'information met en oeuvre des algorithmes calculant à chaque instant l'erreur qui serait commise si le tir était déclenché à l'instant considéré, le moyen (14) n'autorisant le tir que si l'erreur prévisible est inférieure à un certain seuil, le seuil choisi étant différent suivant le mode de tir choisi.

## Claims

1. A fire control device (9) for a weapon system (1) mounted on a vehicle, such device comprising fire control means (10) linked to a firing calculator (11) connected to sensors (12, 13) and able to determine the firing time according to the data related to the firing environment and/or the behaviour of the weapon system, device **characterised in that** the firing calculator (11) incorporates data processing means (14) to ensure a calculation of the firing time using at least two different modes of determination, one mode giving priority to firing accuracy and one mode giving priority to firing rapidity, the fire control means (10) enabling the choice of one or other of the modes of calculation of the firing time.

2. A fire control device according to Claim 1, **characterised in that** the fire control means (10) incorporate a double-stroke button (16), the shortest stroke (C1) corresponding to the mode giving priority to accuracy, the longest stroke (C2) corresponding to the mode giving priority of rapidity.

3. A fire control device according to Claim 1, **characterised in that** the fire control means (10) incorporate at least two separate actuators (16a, 16b), one associated with the mode giving priority to accuracy, the other associated with the mode giving priority to rapidity.

4. A fire control device according to Claim 3, **characterised in that** the fire control means (10) incorporate two buttons (16a, 16b), one (16a) associated with the mode giving priority to accuracy, the other (16b) giving priority to rapidity.

5. A fire control device according to one of Claims 1 to 4, **characterised in that** the calculator (11) is coupled with means (8) ensuring the aiming of a weapon at a designated target.

6. A fire control device according to one of Claims 1 to 5, **characterised in that** the calculator (11) is coupled with sensors (12, 13) giving data on the parameters influencing the firing accuracy.

7. A fire control process for a weapon system mounted on a vehicle, process in which a firing calculator (11) linked to sensors (12, 13) determines the firing time according to data related to the environment of the weapon system, an operator triggering the fire by acting on fire control means (10), process **characterised in that** the operator has the choice between two different firing modes, one mode giving priority to firing accuracy and one mode giving priority to firing rapidity, the choice of one or the other of these modes by the operator using the fire control means (10) causing the calculator (11) to implement a calculation of the firing time using data processing means (14) and according to at least two different modes of determination, the means thereby ensuring the fire is triggered by implemented a different fire trigger condition.

8. A fire control process according to Claim 7, **characterised in that** when the operator chooses the firing mode giving priority to accuracy, the fire trigger condition is stricter than when the operator chooses the firing mode giving priority to rapidity.

9. A fire control process according to one of Claims 7 or 8, **characterised in that** the trigger condition corresponding to the firing mode giving priority to rapidity is chosen such that the opening time of the associated firing window is of less than or equal to half a second.

10. A fire control process according to one of Claims 7 to 9, **characterised in that** the data processing means (14) implement algorithms calculating at all times the error that would be made if the fire was triggered at that instant, the means (14) only enabling the fire if the predictable error is below a certain threshold, the threshold selected being different according to the firing mode chosen.

## Patentansprüche

1. Vorrichtung (9) zur Steuerung des Abschusses für ein auf ein Fahrzeug montiertes Waffensystem (1), wobei die Vorrichtung ein Mittel (10) zur Abschusssteuerung umfasst, das mit einem Abschussrechner (11) verbunden ist, der an Sensoren (12, 13) angeschlossen ist und den Abschussaugenblick in Abhängigkeit von Werten bezüglich der Abschussumgebung und/oder von der Verhaltensweise des Waffensystems festlegen kann, wobei die Vorrichtung ***dadurch gekennzeichnet ist, dass*** der Abschussrechner (11) ein Mittel zur Bearbeitung der Information (14) einschließt, die eine Berechnung des Abschussaugenblicks gemäß wenigstens zweier verschiedener Bestimmungsmodi gewährleistet, wobei ein Modus der Präzision des Abschusses Priorität einräumt, und ein Modus der Schnelligkeit des Abschusses Priorität einräumt, wobei das Mittel zur Abschusssteuerung (10) die Auswahl des Einen oder des Anderen der Berechnungsmodi des Abschussaugenblickes ermöglicht.

2. Vorrichtung zur Steuerung des Abschusses nach Anspruch 1, **dadurch gekennzeichnet, dass** das Mittel zur Abschusssteuerung (10) einen Zweiwege-Schalter (16) umfasst, wobei der kürzere Weg (C1) dem Modus entspricht, welcher der Präzision Priorität einräumt, der längere Weg (C2) dem Modus entspricht, welcher der Schnelligkeit Priorität einräumt.

3. Vorrichtung zur Steuerung des Abschusses nach Anspruch 1, **dadurch gekennzeichnet, dass** das Mittel zur Abschusssteuerung (10) wenigstens zwei verschiedene Stellglieder (16a, 16b) umfasst, wobei das eine mit dem Modus verknüpft ist, welcher der Präzision Priorität einräumt, das andere mit dem Modus verknüpft ist, welcher der Schnelligkeit Priorität einräumt.

4. Vorrichtung zur Steuerung des Abschusses nach Anspruch 3, **dadurch gekennzeichnet, dass** das Mittel zur Abschusssteuerung (10) zwei Schalter (16a, 16b) umfasst, wobei der eine (16a) mit dem Modus verknüpft ist, welcher der Präzision Priorität einräumt, der andere (16b) mit dem Modus verknüpft ist, welcher der Schnelligkeit Priorität einräumt.

5. Vorrichtung zur Steuerung des Abschusses nach einem der Ansprüche 1 bis 4, **dadurch gekennzeichnet, dass** der Rechner (11) an ein Mittel (8) gekoppelt ist, welches das Richten einer Bewaffnung auf ein anvisiertes Ziel gewährleistet.

6. Vorrichtung zur Steuerung des Abschusses nach einem der Ansprüche 1 bis 5, **dadurch gekennzeichnet, dass** der Rechner (11) an Sensoren (12, 13) gekoppelt ist, welche Informationen über die sich auf die Präzision des Abschusses auswirkenden Parameter liefern.

7. Verfahren zur Steuerung des Abschusses eines auf ein Fahrzeug montierten Waffensystems, wobei bei dem Verfahren ein Abschussrechner (11), der mit Sensoren (12, 13) verbunden ist, den Abschussaugenblick in Abhängigkeit von Werten bezüglich der Abschussumgebung des Waffensystems festlegt, wobei eine Bedienperson den Abschuss durch eine Einwirkung auf ein Mittel zur Abschusssteuerung (10) auslöst, wobei das Verfahren ***dadurch gekennzeichnet ist, dass*** die Bedienperson die Auswahl aus zwei verschiedenen Abschussmodi hat, wobei ein Modus der Präzision des Abschusses Priorität einräumt, und ein Modus der Schnelligkeit des Abschusses Priorität einräumt, wobei die Auswahl des einen oder des anderen Modus durch die Bedienperson mit Hilfe des Mittels zur Abschusssteuerung (10) den Rechner (11) dazu bringt, im Bereich eines Mittels (14) zur Verarbeitung der Information eine Berechnung des Abschussaugenblickes gemäß wenigstens zweier verschiedener Bestimmungsmodi einzusetzen, wobei das Mittel so die Abschussauslösung gewährleistet, indem eine unterschiedliche Auslösebedingung des Abschusses eingesetzt wird.

8. Verfahren zur Steuerung des Abschusses nach Anspruch 7, **dadurch gekennzeichnet, dass**, wenn die Bedienperson den Abschussmodus mit Priorität bei der Präzision wählt, die Auslösebedingung des Abschusses strenger ist, als wenn die Bedienperson den Abschussmodus mit Priorität bei der Schnelligkeit wählt.

9. Verfahren zur Steuerung des Abschusses nach einem der Ansprüche 7 oder 8, **dadurch gekennzeichnet, dass** die Auslösebedingung, die dem Abschussmodus mit Priorität bei der Schnelligkeit entspricht, derartig ausgewählt wird, dass die Öffnungsverzögerung des verknüpften Abschussfensters kleiner oder gleich einer halben Sekunde ist.

10. Verfahren zur Steuerung des Abschusses nach einem der Ansprüche 7 bis 9, **dadurch gekennzeichnet, dass** das Mittel (14) zur Verarbeitung der Information Algorithmen einsetzt, die zu jedem Augenblick den Fehler berechnen, der begangen werden würde, wenn der Abschuss zum betrachteten Augenblick ausgelöst werden würde, wobei das Mittel (14) den Abschuss nur freigibt, wenn der vorhersehbare Fehler kleiner als ein bestimmter Schwellwert ist, wobei der gewählte Schwellwert entsprechend des gewählten Abschussmodus unterschiedlich ist.
